# EUROPÄISCHE PATENTSCHRIFT

(11) **EP 0 511 333 B1**
(45) Veröffentlichungstag und Bekanntmachung des Hinweises auf die Patenterteilung: **02.08.1995**
(21) Anmeldenummer: 91918207.1
(22) Anmeldetag: 31.10.1991
(51) Int. Cl.: H01J 29/70, H01J 29/80

(54) **KATHODENSTRAHLRÖHRE**
CATHODE RAY TUBE
TUBE CATHODIQUE

(30) Priorität: 16.11.1990 DE 9015726 U
(43) Veröffentlichungstag der Anmeldung: 04.11.1992
(73) Patentinhaber: SIEMENS AKTIENGESELLSCHAFT, 80333 München (DE)
(72) Erfinder: ECKHARDT, Wolfgang, D-7500 Karlsruhe (DE)
(86) Internationale Anmeldenummer: DE9100850
(87) Internationale Veröffentlichungsnummer: WO9209096

(56) Entgegenhaltungen:
- DE-A- 2 647 632
- DE-B- 1 199 891
- DE-C- 910 668

## Beschreibung

Die Erfindung betrifft eine Kathodenstrahlröhre mit einem Glaskolben, der aus einem trichterartig erweiterten Teil und einem diesen abschließenden Kolbenboden besteht, der auf der Innenseite mit einer Leuchtschicht versehen ist, an der unmittelbar parallel zu deren Seitenrändern Mittel aus Dauer- oder Permanentwerkstoffen angeordnet sind, die derart magnetisiert sind, daß Kissenverzeichnungen verhindert werden.

Gewöhnlich erscheint ein Rechteck, das auf einer Leuchtschicht einer Kathodenstrahlröhre wiedergegeben werden soll, mit konkaven Seiten. Diese sogenannte Kissenverzeichnung entsteht dadurch, daß der Krümmungsradius des Kolbenbodens größer ist als der Ablenkradius, der den Abstand des Ablenkmittelpunktes der Elektronenstrahlen von der Mitte der Innenfläche des Kolbenbodens bezeichnet. Um diese Kissenverzeichnungen zu beseitigen, kann man durch schaltungstechnische Maßnahmen eine Kissenverzeichnung in vertikaler Richtung des Kolbenbodens durch eine sogenannte Nord-Süd-Korrektur und eine Kissenverzeichnung in horizontaler Richtung durch eine Ost-West-Korrektur entzerren. Bei der Nord-Süd-Korrektur wird der Vertikalablenkstrom mit einem horizontalfrequenten Parabelstrom, bei der Ost-West-Korrektur der Horizontalablenkstrom mit einem vertikalfrequenten Parabelstrom amplitudenmoduliert. Diese schaltungstechnischen Maßnahmen sind insbesondere für hochauflösende Kathodenstrahlröhren sehr aufwendig.

Es ist auch möglich, die Ablenkspulen so auszulegen, daß deren Ablenkfelder den Kissenverzeichnungen entgegenwirken. Dabei zeigt sich allerdings, daß die Bildpunkte in den Ecken der Leuchtschicht keine ausreichende Schärfe aufweisen.

Aus der NL-PS 59 153 ist eine Kathodenstrahlröhre bekannt, bei der unmittelbar an deren Leuchtschicht Dauermagnete derart angeordnet sind, daß trapezförmige Verzeichnungen vermieden werden. Kissenverzeichnungen werden bei dieser bekannten Röhre nicht verhindert.

Aus der DE-OS 26 47 632, der DE-PS 910 668 und der DE-AS 1 199 891 sind Vorrichtungen mit einer Kathodenstrahlröhre bekannt. Magnetisierungsmittel zur Beseitigung von Kissenverzeichnungen sind außerhalb der Röhre unmittelbar an deren Leuchtschicht angeordnet. Die durch die Magnetisierungsmittel erzeugten Magnetfelder wirken sich störend auf benachbarte Monitore aus.

Der vorliegenden Erfindung liegt die Aufgabe zugrunde, eine Kathodenstrahlröhre der eingangs genannten Art zu schaffen, deren Magnetfeld benachbarte Monitore nicht störend beeinflußt.

Diese Aufgabe wird erfindungsgemäß dadurch gelöst, daß die Magnetisierungsmittel innerhalb des trichterförmigen Teils des Glaskolbens angebracht sind.

Im Gegensatz zu bekannten Vorrichtungen mit Kathodenstrahlröhren sind keine Maßnahmen mehr erforderlich, um störende Wechselwirkungen hinsichtlich der Magnetfelder benachbarter Vorrichtungen zu verhindern. Die Mittel aus Dauer- oder Permanentwerkstoffen sind unmittelbar an der Leuchtschicht parallel zu deren Seitenrändern angeordnet, wodurch die Kissenverzeichnungen verhindert werden. Die Bildpunktschärfe wird nicht störend beeinträchtigt. Erscheint auf der Leuchtschicht ein rechteckförmiges Testbild mit konkaven Seiten, so werden die Mittel, z. B. Scheiben- oder Stabmagnete, durch ein äußeres magnetisches Feld derart magnetisiert, bis die Ver-Zeichnungen auf der Leuchtschicht verschwinden. Anschließend wird das äußere magnetische Feld nicht mehr benötigt, da - wie bekannt - Dauer- oder Permanentwerkstoffe nach dem Magnetisieren ihre magnetischen Eigenschaften ständig beibehalten.

Anhand der Zeichnung, in der ein Ausführungsbeispiel veranschaulicht ist, werden die Erfindung, deren Ausgestaltungen sowie Vorteile näher erläutert.

Es zeigen
- Figur 1: eine vereinfachte Darstellung einer Kathodenstrahlröhre und
- Figur 2: den Kolbenboden der Kathodenstrahlröhre gemäß Figur 1.

Figur 1 zeigt eine Kathodenstrahlröhre, die aus einem Glaskolben GK, einer Elektronenquelle EQ, einer Bündeleinrichtung BE, Ablenkspulen SP und einem Anodenanschluß AS besteht. Der Glaskolben GK ist mit einem Sockel SO zum Anschluß an eine elektronische Schaltung, z. B. an einen Videoverstärker, versehen. Im Röhrenhals RH des Glaskolbens sind die Elektronenquelle EQ und die Bündeleinrichtung BE angeordnet. Der Kolbenboden KB ist mit einer Leuchtschicht LS versehen, auf der eine leitende Schicht, z. B. eine Aluminiumschicht AL, angebracht ist, die sich im trichterförmigen Teil innerhalb des Glaskolbens GK fortsetzt und mit einem Anodenanschluß AS verbunden ist. Die Elektronenquelle EQ sendet einen Elektronenstrahl in Richtung der Leuchtschicht LS, wobei die Bündeleinrichtung BE den Elektronenstrahl konzentriert und die Ablenkspulen SP diesen konzentrierten Elektronenstrahl entsprechend hier nicht dargestellten Horizontal- und Vertikalimpulsen in horizontaler und vertikaler Richtung ablenken. Die Elektronen des Elektronenstrahls erreichen die Leuchtschicht LS und werden anschließend über die Aluminiumschicht AL zum Anodenanschluß AS abgeführt.

Kissenverzeichnungen auf der Leuchtschicht LS ergeben sich dadurch, daß der Krümmungsradius des Kolbenbodens KB größer ist als der Ablenkradius, wobei der Ablenkradius den Abstand von einem fiktiven Ablenkmittelpunkt AM der Elektronenstrahlen von der Mitte MI der Innenfläche des Kolbenbodens KB darstellt. Diese Kissenverzeichnungen werden dadurch entzerrt, daß unmittelbar an der Leuchtschicht LS parallel zu deren Seitenrändern magnetisierte Mittel SM aus Dauer- oder Permanentwerkstoffen, z. B. Stabmagnete, angeordnet sind.

Figur 2 zeigt den Kolbenboden KB der Kathodenstrahlröhre gemäß Figur 1. Unmittelbar an der Leuchtschicht LS parallel zu deren Seitenrändern sind vier Stabmagnete SM angeordnet, die aus Dauer- oder Permanentwerkstoffen bestehen. Es ist auch möglich, anstatt vier Stabmagnete SM einen geschlossenen Ring aus Dauer- oder Permanentwerkstoff zu verwenden. Die Stabmagnete SM sind innerhalb des trichterartigen Teils des Glaskolbens GK (Figur 1) angebracht. Dadurch wird erreicht, daß ihr Magnetfeld benachbarte Monitore nicht störend beeinflußt. Kissenverzeichnungen auf der Leuchtschicht LS werden ausgeglichen, indem ein von außen an die Kathodenstrahlröhre angelegtes Magnetfeld die Stabmagnete ausreichend magnetisiert oder gegebenenfalls entmagnetisiert, bis die Verzeichnungen auf der Leuchtschicht LS verschwinden. Anschließend wird das äußere Magnetfeld nicht mehr benötigt. Die magnetischen Eigenschaften, die die Stabmagnete SM nach ihrer Magnetisierung beibehalten, verhindern weiterhin Kissenverzeichnungen auf der Leuchtschicht LS. Die Stabmagnete müssen eine solche Magnetisierung haben, daß ihr Magnetfeld die Kissenverzeichnungen ausgleicht. Hierzu wird an die Kathodenstrahlröhre von außen ein Magnetfeld angelegt, das die Stabmagnete magnetisiert oder entmagnetisiert, derart, daß bei ausgeschaltetem äußeren Magnetfeld die Kissenverzeichnungen beseitigt sind. Selbstverständlich müssen die Stabmagnete aus einem Material mit ausreichend hoher Remanenz bestehen. Auch sollte die Koerzitivkraft groß sein, damit das Magnetfeld über längere Zeit auch unter der Wirkung schwacher Magnetfelder konstant bleibt.

## Patentansprüche

1. Kathodenstrahlröhre mit einem Glaskolben (GK), der aus einem trichterartig erweiterten Teil und einem diesen abschließenden Kolbenboden (KB) besteht, der auf der Innenseite mit einer Leuchtschicht (LS) versehen ist, an der unmittelbar parallel zu deren Seitenrändern Mittel aus Dauer- oder Permanentwerkstoffen angeordnet sind, die derart magnetisiert sind, daß Kissenverzeichnungen verhindert werden,
**dadurch gekennzeichnet,**
- daß die Mittel innerhalb des trichterartigen Teils des Glaskolbens (GK) angebracht sind.

2. Kathodenstrahlröhre nach Anspruch 1, **dadurch gekennzeichnet,**
- daß die Mittel Stabmagnete (SM) sind.

## Claims

1. A cathode ray tube with a glass bulb (GK), which comprises a part widening in the manner of a funnel and a bulb base (KB) sealing said part, the bulb base being provided on its inner side with a fluorescent layer (LS), on which, directly parallel to the lateral edges of said layer, means are arranged which are made of long-life or permanent materials and are magnetised in such a manner that pincushion distortions are prevented, characterised in that the means are arranged within the funnel-like part of the glass bulb (GK).

2. A cathode ray tube according to claim 1, characterised in that the means are rod magnets (SM).

## Revendications

1. Tube cathodique comportant une ampoule en verre (GK), qui est constituée par une partie élargie en forme d'entonnoir et un fond (KB) se raccordant à cette partie et qui est pourvu, sur sa face intérieure, d'une couche luminescente (LS), et sur lequel sont disposés, et ce directement parallèlement aux bords latéraux de ce fond, des moyens constitués par des matériaux durables ou permanents, qui sont aimantés de telle sorte qu'ils empêchent des distorsions en coussinet, caractérisé par le fait
- que les moyens sont disposés à l'intérieur de la partie en forme d'entonnoir de l'ampoule en verre (GK).

2. Tube cathodique suivant la revendication 1, caractérisé par le fait
- que les moyens sont des aimants en forme de barreaux (SM).
